# EUROPÄISCHE PATENTANMELDUNG

(11) **EP 1 048 573 A1**
(43) Veröffentlichungstag der Anmeldung: **02.11.2000**
(21) Anmeldenummer: 00107832.8
(22) Anmeldetag: 12.04.2000
(51) Int. Cl.: B65B 59/00, B65B 9/04, B23Q 39/00, B29C 33/36, B26D 5/16, B26D 9/00

(54) **Antriebs- und Tragvorrichtung für Werkzeuge**

(30) Priorität: 21.04.1999 DE 19917852; 21.04.1999 DE 19917853
(71) Anmelder: Hassia Verpackungsmaschinen GmbH, D-63691 Ranstadt (DE)
(72) Erfinder: Walter, Kurt, Dipl.-Ing., 63695 Glauburg (DE)
(74) Vertreter: Wolf, Günter, Dipl.-Ing.

(57) **Zusammenfassung**

Die Erfindung betrifft eine Antriebs- und Tragvorrichtung für die Bearbeitungswerkzeuge in Bearbeitungsstationen von Verpackungsmaschinen, insbesondere solchen zur Herstellung und Füllung sogenannter Blisterpakkungen, wobei die Bearbeitungsstationen, wie Form-,Siegel-,Codierungs-, Perforations-, Stanzstationen od.dgl., längs einer Packstoffbahnförderstrecke (PBF) hintereinander angeordnet und jeweils aus einem ersten und einem zweiten, mit Bearbeitungswerkzeugen bestückbaren Werkzeugträger (1,7) gebildet und diese gegeneinander im Arbeits- und Fördertakt der zu verarbeitenden Packstoffbahn (PB) verstellbar sind.
Nach der Erfindung sind die beiden zueinander auf Zwangsdistanz gehaltenen Werkzeugträger (1,7) als Werkzeugträgerpaare (P) mindestens zweifach auf einer gemeinsamen, von einem Antrieb (3) drehbaren, in einem Stationsgestell (4) gelagerten Trägerwelle (5) angeordnet. Auf der gemeinsamen Trägerwelle (5) ist drehfest ein Arbeitshubübertragungselement (6) angeordnet, das in Wirkverbindung mit dem benachbarten Werkzeugträger (7) steht, wobei die Trägerpaare (P) mit ihrem jeweils von ihren Werkzeugträgern (1,7) begrenzten Packstoffbahndurchlaufspalt (2) wahlweise und um die Trägerwelle (5) schwenkbar je nach erforderlichem Werkzeugformat in Arbeitsstellung zur Packstoffbahnförderstrecke (PBF) einstell- und fixierbar ausgebildet sind.

## Beschreibung

Die Erfindung betrifft eine Antriebs- und Tragvorrichtung für die Bearbeitungswerkzeuge in Bearbeitungsstationen von Verpackungsmaschinen, insbesondere solchen zur Herstellung und Füllung sogenannter Blisterpackungen, wobei die Bearbeitungsstationen, wie Form-,Siegel-,Codierungs-,Perforations-,Stanzstationen od.dgl., längs einer Packstoffbahnförderstrecke angeordnet und jeweils aus einem ersten und einem zweiten, mit spezifischen Bearbeitungswerkzeugen bestückbaren Werkzeugträger gebildet und diese gegeneinander im Arbeits- und Fördertakt der zu bearbeitenden Packstoffbahn verstellbar sind.

Derartige mit Bearbeitungsstationen ausgestattete Verpackungsmaschinen sind hinlänglich bekannt und in Benutzung, was wiederum auch für die spezifischen Bearbeitungswerkzeuge gilt, die dabei grundsätzlich durch entsprechende Antriebs- und Stellmechaniken im Arbeitstakt entsprechend gesteuert gegeneinander bewegbar sind, um an der durchlaufenden Packstoffbahn bzw. dem gefüllten und abgedeckelten Packstoffbahnstrang die notwendigen Bearbeitungsvorgänge, wie Ausformen, Versiegeln, Codieren, Perforieren, Ausstanzen, zu bewirken.

Die spezifischen Bearbeitungswerkzeuge in den einzelnen Bearbeitungsstationen sind dabei in der betreffenden Verpackungsmaschine auswechselbar ausgebildet und angeordnet, da insbesondere Verpackungsmaschinen zum Herstellen, Füllen und Verschließen sogenannter Blisterpackungen (flache, tiefgezogene Packungen zur Aufnahme von bspw. Tabletten) häufig mit unterschiedlichen Verpackungsformaten gefahren werden müssen. Soweit bekannt, müssen bislang bei gewünschtem Formatwechsel dafür jeweils die Bearbeitungswerkzeuge ausgebaut und ausgewechselt werden, was mit einem beträchtlichen Zeit- und Montageaufwand verbunden ist und was den Stillstand der sehr teuren Verpackungsmaschinen zur Folge hat, d.h., die hohe Maschineninvestition liegt während solcher Werkzeugwechsels brach. Nach der DE-A-36 05 864 C1 ist es zwar bekannt, in der Tiefziehstation solcher Verpackungsmaschinen ein Formwerkzeug vorzusehen, das mehrere Gruppen volumenunterschiedlicher, wahlweise automatisch in Tiefziehstellung bringbare Becherformen aufweist. Damit ist praktisch aber nur ein Teilproblem gelöst, da bei Formatwechsel das Formoberteil nach wie vor und wenn erforderlich ausgewechselt werden muß. Zu berücksichtigen ist dabei, daß solche Formatwechsel außer im Bereich der Tiefziehstation in. der Regel auch entsprechend angepaßte, obere Bearbeitungswerkzeuge verlangen, d.h., in den im Durchlauf folgenden Siegel-, Codierungs- und Stanzstationen.

Der Erfindung liegt die Aufgabe zugrunde, hier Abhilfe zu schaffen, d.h., die Bearbeitungsstationen sollen bezüglich ihrer Antriebs- und Tragmechaniken für die spezifischen Bearbeitungswerkzeuge so ausgestaltet werden, daß an damit ausgerüsteten Verpackungsmaschinen bei erforderlichem Formatwechsel dieser schnell, ohne Demontage und Montageerfordernis bei minimaler Stillstandszeit für die Verpackungsmaschine durch einfache Umstellung durchführbar ist, und zwar verbunden mit der Maßgabe, zum einen in diese Umstellung beide über und unter der zu bearbeitenden Packstoffbahn befindlichen Werkzeuge bzw. werkzeugträger einzubeziehen und zum anderen jeweils die gleiche Antriebs- und Tragvorrichtung für die Form-, Siegel-, Codierungs- und Stranzstationen verwenden zu können.

Diese Aufgabe ist mit einer Antriebs- und Tragvorrichtung der eingangs genanten Art nach der Erfindung dadurch gelöst, daß die beiden zueinander auf Zwangsdistanz gehaltenen Werkzeugträger als Werkzeugträgerpaare mindestens zweifach auf einer gemeinsamen, von einem Antrieb drehbaren, in einem Stationsgestell gelagerten Trägerwelle angeordnet sind und daß auf der gemeinsamen Trägerwelle drehtest ein Arbeitshubübertragungselement angeordnet ist, das in Wirkverbindung mit dem benachbarten Werkzeugträger steht, wobei die Trägerpaare mit ihrem jeweils von ihren Werkzeugträgern begrenzten Packstoffbahndurchlaufspalt wahlweise und um die Trägerwelle schwenkbar je nach erforderlichem Werkzeugformat in Arbeitsstellung zur Packstoffbahnförderstrecke einstell- und fixierbar ausgebildet sind.

Bei dieser Lösung handelt es sich also um eine schwenkbare Antriebs- und Tragvorrichtung, die je nach Bedarf der vom Benutzer hergestellten Verpackungsformate mindestens zwei Werkzeugträgerpaare aufweist, die jeweils mit unterschiedlichen Formatwerkzeugen bestückt sind. Je nach Formatgröße und mit Rücksicht darauf, daß zum einen die Werkzeugträgerpaare rings um die Trägerwelle, die neben ihrer Tragfunktion auch Antriebstunktion für die Einzelstanzen hat, unterzubringen sein müssen und daß zum anderen die ganze Vorrichtung im Rahmen vertretbarer Abmessungen zu bleiben hat, kann ein solche Vorrichtung durchaus auch bspw. drei bis sechs Werkzeugträgerpaare mit jeweils unterschiedlichen Bearbeitungswerkzeugen enthalten.

Bei gewünschtem Formatwechsel ist lediglich das betreffende werkzeugträgerpaar der Vorrichtung in den Packstoffbahnförderweg zu verschwenken, und der neue, ein anderes Format verlangende Verpackungsstrang ist in den Spalt zwischen den Werkzeugträgern des in Arbeitsstellung gebrachten Werkzeugträgerpaares einzuführen.

Vorteilhafte Weiterbildungen der erfindungsgemäßen Antriebs- und Tragvorrichtung bestehen in Folgendem:

Mit Rücksicht darauf, daß, vom jeweils anderen Format her bedingt, in der Regel auch eine Arbeitstaktänderung erforderlich ist, ist der Antrieb für die Trägerwelle vorteilhaft und problemlos mit der Steuerelektronik der Verpackungsmaschine verbunden.

Was die Schwenkbarkeit und Fixierbarkeit in bestimmter Stellung der ganzen Vorrichtung betrifft, so könnten diese bei diesbezüglich einfacher Ausbildung ohne weiteres von Hand erfolgen, vorteilhaft und bevorzugt ist jedoch vorgesehen, die Vorrichtung in einer praktischen Ausführungsform derart auszubilden, daß auf der Trägerwelle, unabhängig von dieser dreh- bzw. schwenkbar, eine in ihrer Stellung in Bezug auf das Stationsgestell fixierbare Trägerhülse mit für jedes Trägerpaar radial orientierten Parallelführungszapfen angeordnet ist, an deren Enden die ersten Werkzeugträger befestigt und an denen die zweiten Werkzeugträger verschieblich geführt sind, die rückseitig in Durchgriffen der Trägerhülse mit dem Arbeitshubübertragungselement der Trägerwelle in Wirkverbindung stehen, wobei dann die Trägerhülse außerhalb des Stationsgestelles mit einem Schwenkantrieb (Stellmotor) versehen ist, der ebenfalls und vorteilhaft auf die Steuerelektronik der betreffenden Verpackungsmaschine geschaltet werden kann.

Eine vorteilhafte Weiterbildung besteht ferner darin, daß die an den Parallelführungszapfen verstellbaren Werkzeugträger beidseitig mit identischen, stationär innen am Stationsgestell angeordneten Führungskurven in Wirkverbindung stehend ausgebildet sind. Diese im einzelnen noch näher zu erläuternde Ausführungsform läßt es zu, daß trotz der zentralen Antriebseinleitung über die Trägerwelle für die Einzelträgerpaare tatsächlich nur das Trägerpaar betätigt wird, das sich in Bezug auf die einlaufende Packstoffbahn bzw. den einlaufenden Verpackungsstrang in Arbeitsstellung befindet.

Die erfindungsgemäße Antriebs- und Tragvorrichtung wird nachfolgend an Hand der zeichnerischen Darstellung von Ausführungsbeispielen näher erläutert.

Es zeigt schematisch
- Fig.1: eine Verpackungsmaschine in Seitenansicht zum Herstellen gefüllter und vereinzelter Blisterpackungen mit den hier insbesondere interessierenden Arbeitsstationen in Form von Antriebs- und Tragvorrichtungen gemäß der Erfindung
- Fig.2: einen Schnitt durch die Antriebs-und Tragvorrichtung einer Arbeitsstation mit zwei Werkzeugträgerpaaren;
- Fig.3: die Vorrichtung gemäß Fig.2 in Seitenansicht und
- Fig.4: Draufsichten auf unterschiedlich formatierte Blisterpackungen.

Bezüglich einer mit den erfindungsgemäßen Antriebs- und Tragvorrichtungen ausgestatteten, nur schematisch dargestellten Verpackungsmaschine wird auf Fig.1 verwiesen, in der die einzelnen Arbeitsstationen mit I bis VI bezeichnet sind. Die erfindungsgemäßen Antriebs- und Tragvorrichtungen weisen bei diesem Ausführungsbeispiel in Fig.1 jeweils drei Werkzeugträgerpaare P auf.
In der Station I werden in der von einer Vorratsrolle VR zulaufenden Packstoffbahn PB bspw. flache Näpfchen T (siehe Fig.4) eingeformt, in die dann in einer Füllstation II bspw. Tabletten in geeigneter und bekannter Weise eingelegt werden. In der Folgestation III erfolgt die Zuführung einer Deckfolienbahn DB, die zusammen mit der gefüllten Packstoffbahn PB in die Siegelstation IV einläuft, um dort auf die Packstoffbahn PB aufgesiegelt zu werden. Nach der Siegelstation IV folgt in der Regel eine Codierungsstation V, in der gegf. auch gleichzeitig eine Perforation angebracht werden kann, um Einzeltabletten aus dem Gesamtverband einer Verpackung, wie sie bspw. in Fig. 4 dargestellt sind, leicht auslösen zu können. An die Codierungsstation V schließt sich dann noch eine Stanzstation VI an, mit der aus dem immer noch zusammenhängenden, gefüllten und verschlossenen Packstoffbahnstrang die einzelnen Verpackungen ausgestanzt bzw. vereinzelt werden.

Jede in den Stationen I, IV, V und VI der Fig.1 nur schematisch dargestellte Antriebs- und Tragvorrichtung ist unter Verweis auf Fig.2, in der der Einfachheit halber nur zwei Werkzeugträgerpaare P dargestellt sind, wie folgt ausgebildet:

Die beiden zueinander auf Zwangsdistanz gehaltenen Werkzeugträger 1,7 sind als Werkzeugträgerpaare P mindestens zweifach auf einer gemeinsamen, von einem Antrieb 3 drehbaren, in einem Stationsgestell 4 in Lagern 30 gelagerten Trägerwelle 5 angeordnet. Das Stationsgestell 4 ist jeweils Teil des Maschinengestelles G der ganzen Verpackungsmaschine.
Auf der gemeinsamen Trägerwelle 5 ist drehfest ein Arbeitshubübertragungselement 6 angeordnet, das mit den benachbarten Werkzeugträgern 7 in Wirkverbindung steht, wobei die Trägerpaare P (siehe Fig.3) mit ihrem jeweils von ihren Werkzeugträgern 1,7 begrenzten Durchlaufspalt 2 für die Packstoffbahn wahlweise und um die Trägerwelle 5 schwenkbar je nach erforderlichem Werkzeugformat in Arbeitsstellung zur Packstoffbahnförderstrecke PBF einstell- und fixierbar ausgebildet sind.

Im konkreten bzw. praktischen Ausführungsbeispiel ebenfalls nach Fig.2 stellt sich dies derart dar, daß auf der Trägerwelle 5, unabhängig von dieser dreh- bzw. schwenkbar, eine in ihrer Stellung in Bezug auf das Stationsgestell 4 fixierbare Trägerhülse 8 mit für jedes Trägerpaar P radial orientierten Parallelführungszapfen 9 angeordnet ist, an deren Enden die ersten Werkzeugträger 1 befestigt sind. An diesen Zapfen 9 sind die zweiten Werkzeugträger 7 verschieblich geführt. Diese Werkzeugträger 7 stehen auf ihrer Rückseite mit dem Arbeitshubübertragungselement 6 der Trägerwelle 5 in Wirkverbindung. Dafür ist die auf Lagern 31 gelagerte Trägerhülse 8 mit Durchgriffsöffnungen 10 versehen. Diese Trägerhülse 8 ist dabei, wie insbesondere aus Fig.3 ersichtlich, in Form eines im Querschnitt rechteckigen, hohlen Kastens ausgebildet. Beim Arbeitshubübertragungselement 6 handelt es sich (siehe auch Fig.3) um eine fest auf der Trägerwelle 5 sitzende Hülse mit zwei Exzenterlaufflächen 6', auf denen an den zweiten Werkzeugträgern 7 angeordnete Führungsrollen 13 laufen. Diese Führungsrollen 13 sitzen auf kleinen Wellen 33, die in rückwärtigen Fortsätzen 34 der Werkzeugträger 7 angeordnet sind.

Die eigentlichen Bearbeitungswerkzeuge, die am ersten und zweiten Werkzeugträger 1,7 in geeigneter Weise befestigt sind, sind in Fig.2 oben nur strichpunktiert angedeutet und mit 32 bezeichnet.
Strichpunktiert ist in Fig.3 die Packstoffbahn PB im Durchlaufspalt 2 angedeutet, d.h., nur dieses, in diesem Falle das untere Werkzeugträgerpaar P der ganzen Antriebs- und Tragvorrichtung ist in Bezug auf die Packstoffbahn PB wirksam, während das andere Werkzeugträgerpaar P stillsteht, was noch näher erläutert wird.

Bei der dargestellten Ausführungsform ist die Hülse 8, die mit Lagern 31 drehbar auf der Trägerwelle 5 sitzt, außerhalb des Stationsgestelles 4 mit einem Stellantrieb 11 versehen, der aus einem Stellmotor 17 und einem Ritzelpaar 18 gebildet ist.

Wie ohne weiteres erkennbar, kann mit diesem Stellantrieb 11, der nichts mit der Betätigung der Werkzeugträger 7 zu tun hat, das eine oder andere Werkzeugträgerpaar P einer Vorrichtung jeweils in Arbeitsstellung zur Packstoffbahn PB gebracht werden, was in der Praxis bedeutet, daß nach Positionierung des jeweiligen Werkzeugträgerpaares P der Anfang des entsprechend zugeführten Verpackungsstranges in den Spalt 2 eingefädelt und durchgezogen wird. Ist dies für alle Bearbeitungsstationen erfolgt, kann die Verpackungsmaschine, nunmehr für ein bestimmtes Packungsformat wieder in Gang gesetzt werden.

Ein solcher Stellantrieb 11 ist zwar bevorzugt mit Rücksicht auf eine weitgehende Automatisation auch des Schwenkvorganges bei Formatwechsel vorgesehen, zwingend erforderlich ist ein solcher Stellantrieb jedoch nicht, da auch ein einfacher, von Hand betätigbarer Stellhebel 35 (wie bspw. an der Stanzstation VI in Fig.1 schematisch dargestellt) außen an der Hülse 8 statt des Ritzels 18 vorgesehen sein kann, der je nach Anzahl der in der Vorrichtung vorhandenen Werkzeugträgerpaare P an entsprechenden Stellen 19 des Stationsgestelles 4 fixierbar ist.

Um den vorerwähnten Stillstand von an Bearbeitungsvorgängen nicht beteiligten Werkzeugträgerpaaren (in Fig.1 die mit P' bezeichneten Paare) einer Vorrichtung zu bewirken, was ja sonst mit Geräusch und Verschleiß verbunden wäre und was es tunlichst zu vermeiden gilt, stehen die zweiten, verstellbaren Werkzeugträger 7 der Werkzeugträgerpaare P beidseitig mit identischen, stationär innen am Stationsgestell 4 angeordneten Führungskurven 12 in Verbindung, wofür die Werkzeugträger 7 an ihren äußeren Enden mit Führungsrollen 14 versehen sind, wie dies in Fig.2 ebenfalls mit dargestellt ist.
Bei nur zwei zu einer Vorrichtung gehörenden Werkzeugträgerpaaren P gemäß Fig.2,3 handelt es sich um eine einfache kreisringförmige Führungskurve 12, deren Zentrum Z jedoch, wie aus Fig.3 ersichtlich, zur Achse 5' der Trägerwelle 5 entsprechend versetzt ist, wodurch das jeweils nicht arbeitende Werkzeugträgerpaar bzw. die Führungsrollen 13 des zugehörigen Werkzeugträgers 7 außerhalb des Wirkbereiches der Exzenterlaufflächen 6' liegen. Sofern zur Vorrichtung mehr als zwei Werkzeugträgerpaare P gehören, müssen die Führungskurven 12 selbstverständlich eine andere als Kreiskonfiguration haben, was nicht besonders dargestellt ist, da ohne weiteres vorstellbar. Durch diese Führungskurven 12 bleibt das nicht in Arbeitsstellung befindliche Werkzeugträgerpaar P (in Fig.3 ist dies das obere) außerhalb des Wirkbereiches der sich während des Betriebes drehenden Exenterlaufflächen 6' des Arbeitshubübertragungselementes 6.

Zur Verwirklichung der notwendigen und bereits erwähnten "Zwangsdistanz" zwischen dem ersten und zweiten Werkzeugträger 1,7 eines Werkzeugträgerpaares P, sind diese Träger 7 radial in Richtung gegen die Trägerwelle 5 mittels Zugfedern 15 unter Belastung gehalten, die beim Ausführungsbeispiel nach Fig.2 unmittelbar zwischen den Werkzeugträgern 7 der beiden Paare P verspannt sein können. Es ist aber auch möglich, kürzere Zugfedern 15', wie bspw. rechts in Fig.2 mit dargestellt, auch zwischen den Werkzeugträgern 7 und der Hülse 8 zu verspannen.

Wie schematisch in Fig.2 ebenfalls mit angedeutet, stehen der Antrieb 3 als Servoantrieb der Trägerwelle 5 und der Stellmotor 17 des Stellantriebes 11 mit der Steuerelektronik 16 der Verpackungsmaschine (siehe auch Fig.1) durch Leitungen 16' in Verbindung, so daß bei entsprechender Formateingabe in die Elektronik das betreffende Werkzeugträgerpaar P bzw. alle in einer Verpackungsmaschine enthaltenen Werkzeugträgerpaare P in Betriebs- bzw. Arbeitsstellung umgeschwenkt werden können.

Bezüglich dessen, was beim Ganzen und bei insbesonder sogenannten Blisterpackungen unter Formatänderung bzw. Formatwechsel zu verstehen ist, wird auf Fig.4 verwiesen, die solche Blisterpackungen in Draufsicht zeigt.
Weisen die Arbeitsstationen einer solchen Verpackungsmaschine Vorrichtungen mit jeweils drei Werkzeugträgerpaaren P auf (siehe Fig.1), so können bei minimaler Umstellzeit und programmgesteuert und mit jeweils formatspezifischen Werkzeugen bestückt bspw. Packungen mit unterschiedlichen Formaten gemäß A bis C oder D bis F gefahren werden, die sich also hinsichtlich ihrer äußeren Abmessungen AM, ihrer Tabletten- oder Kapselaufnahmeeintiefungen T oder auch Perforationslinien PL (siehe gestrichelte Linien) unterscheiden können.
Die entsprechenden Bearbeitungswerkzeuge 32, die an den jeweiligen ersten und zweiten Werkzeugträgern 1,7 in geeigneter Weise befestigt sind, sind nur schematisch in Fig.2 dargestellt, da diese, um bei den Formatbeispielen gemäß Fig. 4 zu bleiben, entsprechend sinngemäß ausgebildet sein müssen, und zwar egal, ob es sich dabei um die Werkzeuge zur Ausformung der Aufnahmeeintiefungen T, die Siegelwerkzeuge, die Perforationswerkzeuge oder die Stanzwerkzeuge handelt, mit welchen letzteren die dargestellten Einzelpackungen aus dem fertigen Verpackungsstrang ausgestanzt werden.

## Patentansprüche

1. Antriebs- und Tragvorrichtung für die Bearbeitungswerkzeuge in Bearbeitungsstationen von Verpackungsmaschinen, insbesondere solchen zur Herstellung und Füllung sogenannter Blisterpakkungen, wobei die Bearbeitungsstationen, wie Form-, Siegel-, Codierungs-, Perforations-, Stanzstationen od.dgl., längs einer Packstoffbahnförderstrecke (PBF) hintereinander angeordnet und jeweils aus einem ersten und einem zweiten, mit Bearbeitungswerkzeugen bestückbaren Werkzeugträger (1,7) gebildet und diese gegeneinander im Arbeits- und Fördertakt der zu verarbeitenden Packstoffbahn (PB) verstellbar sind,
**dadurch gekennzeichnet,**
daß die beiden zueinander auf Zwangsdistanz gehaltenen Werkzeugträger (1,7) als Werkzeugträgerpaare (P) mindestens zweifach auf einer gemeinsamen, von einem Antrieb (3) drehbaren, in einem Stationsgestell (4) gelagerten Trägerwelle (5) angeordnet sind und daß auf der gemeinsamen Trägerwelle (5) drehtest ein Arbeitshubübertragungselement (6) angeordnet ist, das in Wirkverbindung mit dem benachbarten Werkzeugträger (7) steht, wobei die Trägerpaare (P) mit ihrem jeweils von ihren Werkzeugträgern (1,7) begrenzten Packstoffbahndurchlaufspalt (2) wahlweise und um die Trägerwelle (5) schwenkbar je nach erforderlichem Werkzeugformat in Arbeitsstellung zur Packstoffbahnförderstrecke (PBF) einstell- und fixierbar ausgebildet sind.

2. Vorrichtung nach Anspruch 1,
**dadurch gekennzeichnet,**
daß auf der Trägerwelle (5), unabhängig von dieser dreh- bzw. schwenkbar, eine in ihrer Stellung in Bezug auf das Stationsgestell (4) fixierbare Trägerhülse (8) mit für jedes Trägerpaar (P) radial orientierten Parallelführungs zapfen (9) angeordnet ist, an deren Enden die ersten werkzeugträger (1) befestigt und an denen die zweiten Werkzeugträger (7) verschieblich geführt sind, die rückseitig in Durchgriffen (10) der Trägerhülse (8) mit dem Arbeitshubhubübertragungselement (6) der Trägerwelle (5) in Wirkverbindung stehen.

3. Vorrichtung nach Anspruch 1 oder 2,
**dadurch gekennzeichnet,**
daß das Hubübertragungselement (6) aus einer Hülse gebildet ist mit zwei integralen Exzenterscheiben (6'') an ihren Enden.

4. Vorrichtung nach einem der Ansprüche 1 bis 3,
**dadurch gekennzeichnet,**
daß die Trägerhülse (8) außerhalb des Stationsgestelles (4) mit einem Schwenkantrieb (11) versehen ist.

5. Vorrichtung nach Anspruch 4,
**dadurch gekennzeichnet,**
daß die Trägerhülse (8) mit Ritzeln (18) mit dem Schwenkantrieb (11) in Verbindung steht.

6. Vorrichtung nach einem der Ansprüche 1 bis 3,
**dadurch gekennzeichnet,**
daß die Trägerhülse (8) mit einem am Stationsgestell (14) in unterschiedlichen Positionen (19) fixierbaren Stellhebel (35) versehen ist.

7. Vorrichtung nach einem der Ansprüche 1 bis 6,
**dadurch gekennzeichnet,**
daß die an den Parallelführungszapfen (9) verstellbaren werkzeugträger (7) beiseitig mit identischen, stationär innen am Stationsgestell (4) angeordneten Führungskurven (12) in Wirkverbindung stehend ausgebildet sind.

8. Vorrichtung nach einem der Ansprüche 1 bis 7,
**dadurch gekennzeichnet,**
daß die verstellbaren Werkzeugträger (7) hinsichtlich ihrer Wirkverbindung mit dem Stanzhubübertragungselement (6) und mit den Führungskurven (12) mit Führungsrollen (13,14) versehen sind.

9. Vorrichtung nach einem der Ansprüche 1 bis 8,
**dadurch gekennzeichnet,**
daß die auf den Parallelführungszapfen (9) verstellbaren Werkzeugträger (7) radial in Richtung gegen die Trägerwelle (5) mittels Zugfedern (15) gegeneinander unter Belastung gehalten sind.

10. Vorrichtung nach einem der Ansprüche 1 bis 8,
**dadurch gekennzeichnet,**
daß die auf den Parallelführungszapfen (9) verstellbaren Werkzeugträger (7) radial in Richtung gegen die Trägerwelle (5) mittels Zugfedern (15') unter Belastung gehalten sind, die gegen die Trägerhülse (8) verspannt sind.

11. Vorrichtung nach einem der Ansprüche 1 bis 10,
**dadurch gekennzeichnet,**
daß der Antrieb (3) der Trägerwelle (5) und der Schwenkantrieb (11) der Trägerhülse (8) mit der Steuerelektronik (16) der zugehörigen Verpackungsmaschine in Verbindung stehen.
